# EUROPÄISCHE PATENTSCHRIFT

(11) **EP 0 517 713 B1**
(45) Veröffentlichungstag und Bekanntmachung des Hinweises auf die Patenterteilung: **12.01.1994**
(21) Anmeldenummer: 91903319.1
(22) Anmeldetag: 08.02.1991
(51) Int. Cl.: D06B 19/00, D06B 21/00

(54) **KONTINUE-VERFAHREN ZUR BEHANDLUNG VON TEXTILEN WARENBAHNEN UND ENTSPRECHENDE ANLAGE**
CONTINUOUS PROCESS FOR THE TREATMENT OF TEXTILE FABRIC WEBS, AND AN INSTALLATION FOR CARRYING OUT THE PROCESS
PROCEDE ET INSTALLATION DE TRAITEMENT EN CONTINU DE BANDES TEXTILES

(30) Priorität: 26.02.1990 DE 4005980
(43) Veröffentlichungstag der Anmeldung: 16.12.1992
(73) Patentinhaber: Eduard Küsters Maschinenfabrik, D-47805 Krefeld (DE)
(72) Erfinder: VON HARTEN, Günter, D-4044 Kaarst (DE); KELLER, Walter, D-4156 Willich 3 (DE); KUTZ, Johannes, D-4154 Tönisvorst 1 (DE); BENZ, Bernhard, D-4150 Krefeld (DE); MEYER, Christian, D-4060 Viersen-Dülken (DE); KURSCHATKE, Wolfgang, D-4150 Krefeld (DE)
(74) Vertreter: Palgen, Peter, Dr. Dipl.-Phys.
(86) Internationale Anmeldenummer: DE9100101
(87) Internationale Veröffentlichungsnummer: WO9113200

(56) Entgegenhaltungen:
- EP-A- 361 098
- DE-A- 2 908 345
- DE-A- 2 949 423
- FR-A- 1 181 404
- GB-A- 2 000 819
- US-A- 4 873 846

## Beschreibung

Die Erfindung bezieht sich auf eine Kontinue-Anlage zur Behandlung von textilen Warenbahnen.

Ein zweistufiges Auftragsverfahren und eine entsprechende Anlage sind aus der dE-OS 37 33 997 bekannt. Ein wesentliches Merkmal dieser Art des zweistufigen Flottenauftrags ist die Möglichkeit, mehr Flüssigkeit auf die Bahn zu bringen, d.h. Feuchtigkeitsgehalte (Flüssigkeitsgewicht im Verhältnis zum Gewicht der damit versehenen trockenen Ware) zu erreichen, die weit über denjenigen liegen, die sich bei mit Quetschwerken arbeitenden Vorrichtungen erzielen lassen, wenn diese noch einen einen gleichmäßigen Liniendruck ergebenden und das Durchrutschen der Warenbahn vermeidenden Preßdruck aufweist. In der zweiten Auftragsvorrichtung wird die zusätzliche Flüssigkeit nur angetragen, jedoch nicht gegen die in der ersten Auftragsvorrichtung aufgebrachte Flüssigkeitsmenge ausgetauscht. Es handelt sich also um eine reine Additionsimprägnierung.

In der DE-OS 37 33 997 ist die Frage, wie eine so stark beladene Warenbahn im Dämpfer geführt werden soll, um ein Ablaufen bzw. Abtropfen der Flüssigkeit zu vermeiden, offengelassen.

Der Erfindung liegt die Aufgabe zugrunde, eine Anlage, in welcher eine stark mit Behandlungsflotte beladene Warenbahn erzeugt wird, so auszugestalten, daß ein ordnungsgemäßer Behandlungsablauf im Dämpfer gesichert ist.

Diese Aufgabe wird durch die in Anspruch 1 wiedergegebene Erfindung gelöst.

Durch die in der Aufheizzone des Dämpfers erfolgende Führung der Bahn in horizontalen Schleifen wird ein Herunterlaufen der Flüssigkeit und die damit einhergehende Ungleichmäßigkeit der Flüssigkeitsbelegung der Warenbahn vermieden, wie es an den vertikalen Abschnitten der sonst üblichen Warenbahnführung im Dämpfer eintreten würde. Die reichlich aufgetragene Behandlungsflotte kann in der durch die Anzahl der horizontalen Schleifen gebildeten Verweilstrecke in die Bahn penetrieren. Ein wichtiges Moment der Erfindung besteht darin, daß die beim Zulaufen der Warenbahn auf eine Umlenkrolle auf der dieser zugewandten Seite der Warenbahn mitgeführte Flüssigkeit in den Zwickel zwischen der Warenbahn und dieser Umlenkrolle eingezogen und in die Warenbahn hineingedrückt wird. Dadurch werden die Vermischung etwa vorhandener mehrerer Behandlungsflotten und auch das Eindringen der Behandlungsflotten in die Warenbahn und die bis in die Tiefe der Warenbahn durchgreifende Wechselwirkung mit derselben gefördert. Die Aufheizzone hat also nicht nur eine Temperatursteigerungs-, sondern auch eine Durchdrängungs- und Reaktionsfunktion. Am Ende der durch die horizontalen Schleifen gebildeten Aufheizzone ist die zuletzt aufgetragene Behandlungsflotte in die Bahn eingedrängt worden und die Gefahr des zu lokalen Ungleichmäßigkeiten führenden Ablaufens oder Abtropfens nicht mehr so groß. Die weitere Bahnführung im Dämpfer kann daher im Prinzip in der üblichen Weise erfolgen, obwohl für bestimmte Behandlungen besondere Bahnführungen zu bevorzugen sind, wie noch erläutert wird.

Die Führung einer Warenbahn in horizontalen Schleifen ist für sich genommen aus der DE-AS 17 10 477 bekannt. Hierbei geht es aber um einen Breitveredlungsvorgang, nicht um der Aufheizzone eines die Ausbildung der Aufheizzone eines Dämpfers. Aus der DE-A 2908345 ist eine solche Führung auch in einem Dämpfer zu entnehmen, allerdings nicht als Einlaufzone und nicht im Zusammenhang mit einem Flüssigkeitsauftrag. Entsprechendes gilt für die US-A 4873846, wo praktisch die gesamte Führungsstrecke in dem Dämpfer in horizontalen Schleifen vorliegt.

Bei der FL-A 1181404 durchläuft die Warenbahn in aufrechten Schlaufen einen Behälter mit einem großen Vorrat an Bleichflotte. Nach dem Passieren einer vertikalen Aufheizzone wird die Warenbahn in Falten in einer J-Box abgelegt, um dort zuverweilen, d.h. es sind weder eine Führung noch eine Dampfatmosphäre vorhanden.

Ebenso ist das Merkmal, nach einem Flüssigkeitsauftrag in einen Dämpfer einzufahren und die Warenbahn dort horizontal zu führen, für sich genommen der DE-AS 22 16 758 zu entnehmen. Hierbei erfolgt aber nur ein einstufiger und einseitiger Auftrag eines Bemusterungsmittels und ist die Bahn lediglich auf einer horizontalen Strecke, nicht aber in vielen übereinanderliegenden horizontalen Schleifen geführt.

Die Weiterführung der Warenbahn in der Aufheizzone des Dämpfers ist an den Auftrag der Behandlungsflotten angepaßt. Die Warenbahn wird mit der Behandlungsflotte getränkt und abgequetscht, worauf von beiden Seiten ein Antrag einer weiteren Behandlungsflotte erfolgt, die also außen auf der Bahn sitzt und mit der schon in dieser vorhandenen Behandlungsflotte eine sehr hohe Gesamtfeuchte ergibt. In dem Dämpfer wird dafür gesorgt, daß die Behandlungsflotten sich vermischen und einwirken und gleichzeitig nicht an der Warenbahn herablaufen oder herabtropfen können.

Die Umlenkrollen einer Gruppe sind vertikal übereinander angeordnet, wobei die Anordnung die Ausbildung des leichten Gefälles ermöglicht und außerdem eine geringe Bauhöhe ergibt bzw. in einer zur Verfügung stehenden Höhe des Dämpfers die Unterbringung vieler Umlenkrollen gestattet.

Die Umlenkrollenanordnung soll einen schmalen hohen Turm im Anfangsbereich des Dämpfers bilden, der bei dem durch Anspruch 2 charakterisierten geringem Raumbedarf eine recht erhebliche horizontale Verweilstrecke mit vielen Umlenkungen beinhaltet.

Der durch die Art der zweiten Auftragsvorrichtung beidem Verfahren bzw. der Anlage nach den Ansprüchen 2 bzw. 8 mögliche hohe Gesamt-Flottenauftrag von 100 bis 220 %, der durch die erfindungsgemäße Ausgestaltung der Aufheizzone des Dämpfers praktisch handhabbar wird, gestattet die Durchführung einer einstufigen NaOH/Peroxid-Bleiche, bei der NaOH und Peroxid in einer Behandlungsflotte mit entsprechend hoher Wasserbeweglichkeit aufgetragen werden. Eine dem Bleichvorgang vorgeschaltete Brühstufe kann dadurch in vielen Fällen eingespart werden. Dies gelingt durch die Kombination einer Vorwäsche in einer Flottenkufe mit kontrollierter Abquetschung, durch das Auftragen einer mehrkomponentigen Bleichflotte mit anschließendem Abstreifen auf eine gleichmäßige sehr hohe Endfeuchte und eines Dämpfers mit Aufheizzonen mit horizontalen Schleifen.

In der Zeichnung ist ein Ausführungsbeispiel der Erfindung in Gestalt einer Bleichanlage schematisch dargestellt.
Fig. 1 zeigt eine Seitenansicht des von der Erfindung betroffenen Teils der Anlage;
Fig. 2 zeigt die wesentlichen Elemente der Auftragsvorrichtungen in vergrößertem Maßstab;
Fig. 3 zeigt einige der horizontalen Schleifen in der Aufheizzone des Dämpfers in vergrößertem Maßstab.

Die ganz oder zum großen Teil aus Baumwollgewebe bestehende Warenbahn 10 trägt nach der Herstellung noch mit der Baumwolle eingebrachte Verunreinigungen wie Schalen, Wachse und Fette und außerdem die Schlichte. Diese unkontrolliert eingeschleppten Substanzen katalysieren bei einer Peroxidbleiche den Peroxidzerfall, so daß der Bleichprozeß destabilisiert wird. Es ist also notwendig, diese Substanzen vor dem eigentlichen Bleichprozeß möglichst durchgreifend zu entfernen.

Aus diesem Grund durchläuft die Warenbahn 10 nach dem Abwickeln von der nicht dargestellten Rolle einen intensiven Waschprozeß bei hohen Temperaturen in mehreren Flottenkufen, von denen der Endbereich der letzten Flottenkufe 1 auf der linken Seite von Fig. 1 zu erkennen ist. Die Flottenkufe 1 bildet eine erste Auftragsvorrichtung, in der eine erste Behandlungsflotte in Gestalt der Waschflotte 2 auf die Warenbahn 10 aufgetragen wird.

Die Warenbahn 10 wird nach dem Verlassen der Flottenkufe 1 in einem Quetschwerk 3 definiert und über die Breite gleichmäßig auf einen Restfeuchtegehalt von etwa 70 % abgequetscht. Im Bereich des Quetschwerks 3 beträgt die Temperatur der Warenbahn 10 noch etwa 95° C, wie aus der vergrößerten Darstellung der Fig. 2 ersichtlich ist.

Nach dem Verlassen des Quetschwerks 3 und dem Passieren einer der Steuerung der Vorzugsgeschwindigkeit der Warenbahn dienenden Tänzerwalzen- bzw. Pendelrollenanordnung 4 gelangt die Warenbahn 10 in eine zweite Auftragsvorrichtung 5 besonderer Bauart (Fig. 2), in deren Bereich sie über übereinander angeordnete Umlenkwalzen 6,7 in einem Abschnitt 10' vertikal von oben nach unten geführt ist. Die Warenbahn 10 durchläuft in dem Abschnitt 10' einen Spalt 8, der am unteren Ende eines aufrechten, schmalen, quer über die Bahnbreite reichenden, im Vertikalschnitt etwa V-förmigen Troges 9 gebildet ist. Die von oben nach unten sich einander annähernden Wandungen 11,12 weisen am unteren Ende horizontal quer über die Bahnbreite reichende Kammern 13,14 auf, in denen aufblasbare Schläuche 15,16 angeordnet sind, die von beiden Seiten gegen die Warenbahn 10 anliegen und den Spalt 8 nach unten verschließen, so daß die in dem Trog 9 bis zu einer relativ geringen Füllstandshöhe h von 20 bis 25 cm stehende zweite Behandlungsflotte 17 nicht nach unten durch den Spalt 8 ausströmen kann.

Die Warenbahn 10 tritt durch die Behandlungsflotte 17 von oben nach unten hindurch und wird durch die Schläuche 15,16 beidseitig abgestreift, so daß sie eine relativ große, gleichmäßig beidseitig angetragene Menge der Behandlungsflotte 17 zusätzlich zu der in der Bahn verbliebenen Restfeuchte der Behandlungsflotte 2 mitnimmt.

Die Zufuhr der Behandlungsflotte in den Trog 9 geschieht durch eine Vielzahl über die Breite der Warenbahn 10 verteilter Bogenröhrchen 18, die aus gemeinsamen quer über die Bahnbreite reichenden Zuführrohren 19 gespeist werden und die Flüssigkeit auf Ablaufbleche 20 abgeben, von deren unterem Rand sie in den Trog 9 abläuft. Die Speisung der Zuführrohre 19 erfolgt über ein steuerbares Ventil 21 aus oberhalb der Auftragsvorrichtung 5 angeordneten Vorratsbehältern 22,23, die in dem Ausführungsbeispiel, in welchem also eine Bleichflotte aufgetragen wird, beispielsweise Natronlaugelösung und Peroxidlösung enthalten können. Das Verhältnis wird an den Ventilen 24,25 eingestellt.

In dem Trog 9 befindet sich nur eine relativ geringe Flüssigkeitsmenge von insgesamt wenigen Litern, die nur für wenige Meter Bahnlänge reicht und nach Maßgabe des Verbrauchs ständig nachgesetzt wird. Die Komponenten der Behandlungsflotte 17 in den Vorratsbehältern 22,23 werden also erst unmittelbar vor dem Auftrag auf die Warenbahn 10 zusammengeführt und dann auch sogleich auf die Warenbahn 10 gebracht. Es kann in dem Trog 9 auch keine Verarmung der Flotte an Komponenten auftreten, weil die gesamte Flotte stets in wenigen Sekunden ausgetauscht ist. Dies sind Vorteile gegenüber einer Flottenkufe, in der einer Verarmung der Flotte durch die ständig ausgeschleppten Anteile nur mit viel Aufwand entgegengewirkt und insbesondere bei Bleichflotten durch das lange Beieinander unterschiedlicher Chemikalien eine teilweise Zersetzung z.B. des Peroxids nicht ausgeschlossen werden können.

Nach dem Verlassen der Auftragsvorrichtung 5 ist die Warenbahn durchgreifend mit der Restfeuchte der Behandlungsflotte 2 und außerdem auf beiden Seiten mit der zusätzlich angetragenen Menge der Behandlungsflotte 17 beladen. Es ergeben sich bei einem zusätzlichen Antrag von etwa 80 % Gesamtfeuchtewerte von etwa 150 %, die an der Grenze des Feuchtigkeitsaufnahmevermögens der Ware leigen. Die große Feuchtigkeitsmenge bildet ein ideales Flüssigkeitsangebot für den Ablauf des Bleichvorgangs, bedarf aber einer besonderen Behandlung in dem nachfolgenden Dämpfer 30, der eine turmartige Aufheizzone 26 aufweist, in die die Warenbahn 10 von unten einläuft. Die Aufheizzone umfaßt zwei Gruppen 27,28 von untereinander gleichen, einander parallelen, horizontalen, vertikal übereinander angeordneten Umlenkrollen 29, über die die Warenbahn 10 im Zickzack in im wesentlichen horizontalen Schleifen 40 von unten nach oben geführt ist. Der vertikale Abstand d zweier vertikal übereinander angeordneter Umlenkrollen 29 ist kleiner als der Durchmesser D einer Umlenkrolle 29. Ausserdem sind die Achsen der Umlenkrollen 29 einer Gruppe, z.B. 28, in der Höhe mittig zu den Achsen der Umlenkrollen 29 der jeweils anderen Gruppen, z.B. 27, angeordnet. Dadurch ergibt sich die in Fig. 3 dargestellte Warenbahnführung, bei der die geraden Warenbahnabschnitte 10" zwischen den Umlenkrollen 29 ein leichtes Gefälle aufweisen, welches in Fig. 3 durch die Winkel 31 angedeutet ist, der in dem dargestellten Ausführungsbeispiel 7° beträgt und etwa 5 bis 10° betragen kann. Vor den Umlenkrollen 29, auf die die Warenbahnabschnitte 10" zulaufen, bilden sich kleine Wülste 32 an Behandlungsflotte, die beim Umlauf um die dortige Umlenkrolle 29 in die Warenbahn 10 hineingedrückt werden, wodurch eine Penetrierung der ganzen Warenbahn mit der in der Auftragsvorrichtung 5 außen angetragenen Behandlungsflotte 17 stattfindet. Durch die ganz überwiegend im wesentlichen horizontale Warenbahführung in der Aufheizzone 26 werden ein Herablaufen der relativ großen Flottenmenge an der Warenbahn und Tropferscheinungen vermieden, die sonst zu Ungleichmäßigkeiten des Behandlungsausfalls führen können.

Nach dem Verlassen der Aufheizzone 26 tritt die Warenbahn 10 in den eigentlichen Dämpfer 33 ein. Über einen der Steuerung der Vorzugsgeschwindigkeit dienenden Kompensator 34 mit Tänzerwalze wird die Warenbahn 10 gewünschtenfalls über eine nicht dargestellte Verweilstrecke mit vertikalen Schleifen geführt. Dann oder sogleich nach der Aufheizzone 26 wird sie auf einer Transporteinrichtung 50 über eine Verweilstrecke in Falten horizontal transportiert. Sie gelangt an einen Tafler 35, der die Warenbahn 10 in gleichmäßigen Falten 36 auf der Oberseite einer umlaufenden Trommel 37 ablegt, die das Faltenpaket mitnimmt, geordnet wendet und auf einem von der Unterseite der Trommel 37 tangential abgehenden Horizontalförderer 38 ablegt, auf dem die Warenbahn 10 in Faltenlage die Verweilstrecke zurücklegt. Ein nachgiebig gespanntes Band 39 an der Seite der Trommel 37 verhindert das Herunterfallen des Faltenpakets. Am nicht dargestellten Ende des Horizontalförderers 38 wird das Faltenpaket wieder auseinandergezogen. Anschliessend erfolgt die Wäsche.

## Patentansprüche

1. Anlage zur Kontinue-Behandlung einer textilen Warenbahn,
mit einer ersten Auftragseinrichtung, die eine Tränkeinrichtung (1) für die Warenbahn (10) mit nachgeschaltetem Walzenquetschwerk (3) umfaßt,
mit einer der ersten Auftragsvorrichtung (1, 3) in Laufrichtung der Warenbahn (10) dicht folgenden zweiten Auftragsvorrichtung (5), die eine Tränkeinrichtung (9) für die Warenbahn (10) umfaßt, bei welcher die Warenbahn (10) beidseitig nur mit einem sehr geringen, ständig nach Maßgabe des Verbrauchs dosiert ergänzten Flottenvorrat (17) in Berührung steht,
mit einer der zweiten Auftragsvorrichtung (5) unmittelbar nachgeschalteten Abstreifvorrichtung (15, 16), bei der die Warenbahn (10) durch einen sich quer über die Warenbahnbreite erstreckenden Spalt (8) hindurchleitbar ist, der mindestens auf einer Seite der Warenbahn (10) in einer quer über die Warenbahn (10) reichenden Zone durch eine von einem fluiden Druckmedium gegen die Warenbahn (10) aufblasbare und dichtend an ihr anliegende flexible Wandung begrenzt ist,
und mit einem der zweiten Auftragsvorrichtung (5) in Laufrichtung der Warenbahn (10) dicht folgenden Dämpfer (30),
dadurch gekennzeichnet,
daß dem Dämpfer (30) eine turmartige Aufheizzone (26) vorgeschaltet ist, in der zwei Gruppen (27, 28) von vertikal übereinander angeordneten Umlenkrollen (29) vorgesehen sind,
daß der vertikale Abstand (d) zweier Umlenkrollen (29, 29) einer Gruppe (27, 28) voneinander kleiner als der Durchmesser (D) der Umlenkrollen (29) ist und die Achse einer Umlenkrolle (29) einer Gruppe in der Hohe etwa in der Mitte zwischen den Achsen der nächstbenachbarten Umlenkrollen (29, 29) der anderen Gruppe angeordnet ist
und daß die Warenbahn (10) zwischen den Umlenkrollen (29) zickzackförmig in im wesentlichen horizontalen Schleifen (40) geführt ist, deren gerade Schleifenabschnitte (10") ein leichtes Gefälle in Laufrichtung der Warenbahn (10) aufweisen.

2. Anlage nach Anspruch 1, dadurch gekennzeichnet, daß die Erstreckung der turmartigen Aufheizzone (26) in der horizontalen Warenlaufrichtung etwa 1 m beträgt.

## Claims

1. An apparatus for the continuous treatment of a textile web;
having a first applicator having means (1) for impregnating the web (10) and a following squeeze roller device (3);
having a second applicator (5) disposed closely after the first applicator (1, 3) as considered in the direction of movement of the web (10) and comprising means (9) for impregnating the web (10), the same being in contact on both its sides with just a very small liquor supply (17) topped up continuously in accordance with consumption;
having scraping means (15, 16) which are disposed immediately after the second applicator (5) and in which the web (10) is adapted to be guided through a nip (8) extending transversely over web width and which is bounded on at least one side of the web (10) in a zone extending transversely thereover by a flexible wall which can be inflated against the web (10) by a fluid pressure medium which engages the web (10) sealingly;
and having a steamer (30) following closely after the second applicator (5) as considered in the direction of movement of the web (10),
characterised in that
the steamer (30) is preceded by a tower heating zone (26) in which two groups (27, 28) of reversing or deflecting rollers (29) disposed vertically one above another are provided;
the vertical spacing (d) between two rollers (29,29) of a group (27, 28) is less than roller diameter (D) and the axis of any roller (29) of one group is disposed as considered vertically centrally between the axes of the immediately adjacent rollers (29, 29) of the other group;
and the web (10) is guided in a zig-zag between the rollers (29) in substantially horizontal loops (40) whose straight parts (10") have a slight inclination in the direction of movement of the web (10).

2. An apparatus according to claim 1, characterised in that the tower heating zone (26) has a dimension of approximately 1 m in the horizontal direction of web movement.

## Revendications

1. Installation pour le traitement en continu d'une bande de matière textile, comprenant
- un premier dispositif d'application qui comprend un dispositif d'imprégnation (1) pour la bande de matière (10) avec un exprimeur à rouleaux (3) monté ensuite,
- un deuxième dispositif d'application (5) suivant étroitement dans le sens du déroulement de la bande de matière (10), dispositif (5) qui comprend un dispositif d'imprégnation (9) pour la bande de matière (10), dans lequel la bande de matière (10) est en contact des deux côtés avec une très faible réserve de bain complémentaire dosé en permanence en fonction de la consommation,
- un dispositif de tirage (15, 16) monté directement en aval du second dispositif d'application (5), dans lequel la bande de matière (10) peut être introduite à travers une fente (8) s'étendant en travers de la largeur de la bande de matière, fente qui est limitée au moins d'un côté de la bande de matière (10) dans une zone orientée perpendiculairement à la bande de matière (10), par une paroi flexible pouvant être soufflée, par un agent fluide sous pression, contre la bande de matière (10) et reposant étroitement sur elle,
- et un cuiseur à vapeur (30) suivant étroitement le deuxième dispositif d'application (5) dans le sens du déroulement de la bande de matière (10)
installation pour le traitement en continu d'une bande de matière textile, caractérisée en ce que
- l'on monte en amont du cuiseur à vapeur (30) une zone de chauffage (26) ayant le type d'une tour, dans laquelle sont prévus deux types (27, 28) de rouleaux de renvoi (29) disposés verticalement les uns au-dessus des autres,
- la distance verticale (d) de deux rouleaux de renvoi (29, 29) d'un groupe (27, 28) est plus petite que le diamètre (D) des rouleaux de renvoi (29) et l'axe d'un rouleau de renvoi (29) d'un groupe est disposé en hauteur, à peu près au milieu entre les axes des rouleaux de renvoi (29, 29) immédiatement voisins de l'autre groupe,
- et la bande de matière (10) passe entre les rouleaux de renvoi (29) en faisant des zigzag selon des boucles sensiblement horizontales (40) dont les tronçons droits (10") présentent une légère inclinaison dans le sens du déroulement de la bande de matière (10).

2. Installation selon la revendication 1, caractérisée en ce que la zone de chauffage ayant le type d'une tour (26) s'étend sur environ 1 m dans le sens horizontal du déroulement de la matière.
